# EUROPÄISCHE PATENTANMELDUNG

(11) **EP 1 209 300 A2**
(43) Veröffentlichungstag der Anmeldung: **29.05.2002**
(21) Anmeldenummer: 01120936.8
(22) Anmeldetag: 31.08.2001
(51) Int. Cl.: E04F 13/08

(54) **Wand- oder Decken-Spannfläche**

(30) Priorität: 02.09.2000 DE 20015195 U
(71) Anmelder: Tertilt, Andreas, 59320 Enniger (DE)
(72) Erfinder: Tertilt, Andreas, 59320 Enniger (DE)
(74) Vertreter: Habbel, Ludwig (Lutz), Dipl.-Ing.

(57) **Zusammenfassung**

Die Erfindung schlägt eine Wand- oder Decken-Spannfläche (2) vor, mit einem dehnbaren Flächenmaterial (3), wie einer Textilbahn, und mit wenigstens einem, an einem Rand des Flächenmaterials (3) angeordneten, ebenfalls dehnbaren Verstärkungsstreifen (5), wie einem Weichkeder, und mit wenigstens einer Halteleiste (4), die eine Aufnahmenut (6) zur Aufnahme des Verstärkungsstreifens (5) aufweist, wobei die Aufnahmenut (6) derart ausgerichtet ist, dass das Flächenmaterial (3) von der Ebene aus, in welcher es aufgespannt ist, gegenüber dem Verstärkungsstreifen (5) abgewinkelt ist.

## Beschreibung

Die Erfindung betrifft eine Wand- oder Decken-Spannfläche.

Derartige Spannflächen sind entweder als Verkleidungen von Wänden bekannt, beispielsweise in Form von textilen Wandbespannungen, oder als eigenständige Trennelemente, wie Paravents oder Trennwände, beispielsweise im Messebau.

Problematisch ist die Festlegung des Flächenmaterials bei einer zweiten Montage. Bei Wandbespannungen beispielsweise kann es erforderlich werden, die Wandbespannung zu Reinigungszwecken zu entfernen oder sie zumindest teilweise zu lösen, um hinter der Wandbespannung angeordnetes Füllmaterial auswechseln zu können. Im Messebau ist ein häufiger Auf- und Abbau der einzelnen Spannflächen ohnehin vorgesehen.

Bei der Erstmontage wird üblicherweise die Handhabung der Spannfläche dadurch erleichtert, daß das Flächenmaterial mit einem gewissen Übermaß gehandhabt wird und gespannt an seinen Rändern festgelegt wird, z. B. an entsprechenden Halteleisten. Anschließend kann das Material, welches das Übermaß bildet, abgeschnitten werden, um eine optisch einwandfreie Randgestaltung der Spannfläche zu erzielen. Nachdem dieses Übermaß nun fehlt, wird die spätere weitere Handhabung der Spannfläche dementsprechend schwieriger, insbesondere wenn - beispielsweise im Rahmen einer Reinigung des Flächenmaterials - das Flächenmaterial schrumpft und insofern besonders hohe Spannkräfte aufzubieten sind, um das Flächenmaterial an den vorhandenen Halteleisten erneut festlegen zu können.

Das Flächenmaterial muß am Rand ergriffen werden und gespannt werden, um es z.B. mittels in eine Holzleiste einzuschießender Klammern an dieser Holzleiste festzulegen, was beim Handhaben textiler Flächenmaterialien beispielsweise zum Ausfransen oder Auslösen einzelner Fasern führen kann.

Der Erfindung liegt die Aufgabe zugrunde, eine Wand- oder Decken-Spannfläche anzugeben, die problemlos demontierbar und auch bei einer zweiten oder weiteren erneuten Montage jeweils problemlos handhabbar ist.

Diese Aufgabe wird durch eine Wand- oder Decken-Spannfläche mit den Merkmalen des Anspruches 1 gelöst.

Die Erfindung schlägt mit anderen Worten vor, den Rand des Flächenmaterials nicht mit Befestigungsklammern auf Holzleisten od. dgl. zu befestigen, sondern vielmehr mit einem dehnbaren Verstärkungsstreifen zu versehen, der so dehnbar ist, daß er die Spannbewegung des Flächenmaterials mitmacht. Die Verbindung zwischen dem Flächenmaterial und dem Verstärkungsstreifen kann beispielsweise durch eine Verklebung erfolgen oder auch dadurch, daß der Verstärkungsstreifen mit dem Flächenmaterial vernäht, beispielsweise abgekettelt wird.

Der Verstärkungsstreifen ist am Rand des Flächenmaterials angeordnet und schließt entweder an das Flächenmaterial an oder wird vom Flächenmaterial überlappt. Obwohl das Flächenmaterial nach der ersten Montage kein Übermaß aufweist, kann es bei einer zweiten oder weiteren Montage problemlos gespannt und erneut befestigt werden, da nicht der Rand des Flächenmaterials selbst gehandhabt werden muß, sondern vielmehr kann der vergleichsweise steifere und besser handhabbare Verstärkungsstreifen gehandhabt werden, so daß die Montage problemlos durchführbar ist.

Spezielle Befestigungsmittel, wie Schrauben, einschießbare "Tacker"-Befestigungsklammern od. dgl. sind nicht erforderlich, da durch einfaches Eindrücken des Verstärkungsstreifens in die Aufnahmenut der Halteleiste ein ausreichender Halt für das Flächenmaterial erzielt wird. Dieser ausreichende Halt ergibt sich insbesondere dadurch, daß das Flächenmaterial mit seiner Fläche, in welcher die Spannkräfte wirken, gegenüber seinen Rändern und damit auch gegenüber dem Nutverlauf abgewinkelt ist, so daß sich keine nennenswerten Kräfte in der Richtung ergeben, die den Verstärkungsstreifen aus der Nut herauszuziehen bestrebt sind. Vielmehr wird dadurch ein Klemmeffekt unterstützt oder sogar ein Klemmeffekt erst bewirkt, z.B. wenn die gemeinsame Materialstärke von Verstärkungsstreifen und Flächenmaterial gleich oder geringer ist als die Breite der Aufnahmenut, wobei die Klemmwirkung aus der Reibung zwischen Verstärkungsstreifen und Nut resultiert.

Diese Klemmneigung des Verstärkungsstreifens in der Aufnahmenut kann insbesondere dadurch verstärkt werden, daß das Innere der Aufnahmenut oder das Äußere des Verstärkungssstreifens reibfreudig ausgestaltet sind, beispielsweise durch eine gewisse Oberflächenrauhigkeit oder durch die Verwendung reibfreudiger Materialien bzw. reibfreudiger Beschichtungen.

Die Halteleisten können vorzugsweise etwa F-förmig oder ähnlich ausgestaltet sein, also einerseits eine Aufnahmenut und andererseits eine Befestigungsflügel aufweisen, der die Verschraubung, Verklebung oder anderweitige Befestigung der Halteleiste an einem Hintergrund ermöglicht. Ein derartiger Hintergrund kann beispielsweise eine Wand oder Decke eines Raumes sein. Es kann sich dabei jedoch auch um einen Rahmen handeln, beispielsweise wenn die Spannfläche als Paravent frei aufgestellt werden soll.

Vorzugsweise wird die Spannfläche an zumindest zwei gegenüberliegenden, vorzugsweise jedoch insbesondere an sämtlichen Rändern neuerungsgemäß festgelegt, um nicht nur eine teilweise Demontage und erneute Montage des Flächenmaterials zu ermöglichen, sondern eine problemlose komplette Demontage und erneute Montage des Flächenmaterials - beispielsweise zu Reinigungszwecken - zu ermöglichen.

Insbesondere kann vorteilhaft vorgesehen sein, die erfindungsgemäße Spannfläche im Messebau zu verwenden. Dort sind üblicherweise lediglich Hartfaserplatten oder ähnliche Platten zwischen Messebau-Profilleisten einspannbar. Für die Erstellung größerer Räume ergibt sich daher zwangsläufig eine starke Untergliederung der Raumwände entsprechend dem Rastermaß des Messebau-Profilsystemes, so dass beispielsweise im Abstand von lediglich 80 cm stets vertikal Profilleisten vorgesehen sind. Die erfindungsgemäße Spannfläche hingegen kann über größere Dimensionen, mehrere dieser Raster-Elemente des Messebau-Profilsystemes überspannend, angeordnet werden, so dass sich ein großflächiger und repräsentativer bzw. wohnlicher Charakter der Wandfläche erzielen lässt. Bei der Präsentation von Werbeflächen ist im Vergleich zu herkömmlichen Messebausystemen aus dem selben Grund eine größere und insbesondere ununterbrochene Präsentationsfläche mit dem erfindungsgemäßen Spannsystem erzielbar.

Ein Ausführungsbeispiel der Erfindung wird anhand der in vergrößertem Maßstab angefertigten, schematischen und nicht maßstabsgerechten Zeichnungen im folgenden näher erläutert. Dabei zeigt
- Fig. 1: einen Querschnitt durch eine Raumdecke mit darunter montierter Spannfläche und
- Fig. 2: einen Querschnitt durch eine Profilleiste eines Messebauprofiles mit einer daran befestigten Leiste zur Halterung einer Spannfläche.

In Fig. 1 ist mit 1 eine Raumdecke angedeutet, unter der eine insgesamt mit 2 bezeichnete Decken-Spannfläche angeordnet ist.

Die Decken-Spannfläche 2 besteht einerseits aus dem eigentlichen, sichtbaren Flächenmaterial 3, beispielsweise einer Textilbahn. Weiterhin besteht die Decken-Spannfläche 2 aus einer Befestigungsvorrichtung, welche zwei an gegenüberliegenden Rändern des Flächenmaterials 3 angeordnete Halteleisten 4 aufweist sowie zwei an diesen beiden gegenüberliegenden Rändern des Flächenmaterials 3 angeordnete Verstärkungsstreifen 5. Die Verstärkungsstreifen 5 können aus einem reibfreudigen und elastischen, dehnbaren Kunststoff bestehen, der mit den Rändern des Flächenmaterials 3 verklebt oder vernäht, beispielsweise verkettelt sein kann.

Bei dem dargestellten Ausführungsbeispiel ist das Flächenmaterial 3 so weit über die Verstärkungsstreifen 5 geführt, daß es in seiner dargestellten, montierten Anordnung abgewinkelt um den Verstärkungsstreifen 5 verläuft. Durch diese Abwinkelung und durch die Reibfreudigkeit des Verstärkungsstreifens 5 werden die Spannkräfte, die in dem Flächenmaterial 3 herrschen, zum großen Teil aufgenommen, so daß die Klebe- oder Kettelverbindung zwischen dem Flächenmaterial 3 und dem Verstärkungsstreifen 5 nicht vollständig mit diesen Spannkräften belastet wird.

Bei dem dargestellten Ausführungsbeispiel ist das Flächenmaterial 3 jeweils außen über die Verstärkungsstreifen 5 geführt, so daß die Verstärkungsstreifen 5 jeweils innen, also zueinander gerichtet, angeordnet sind und deren unteren Schmalkanten von dem Flächenmaterial verdeckt werden. Abweichend davon können die Verstärkungsstreifen 5 außen vorgesehen sein, so dass deren unteren Schmalkanten nicht von dem Flächenmaterial verdeckt werden. Als weitere Alternative können Verstärkungsstreifen 5 beidseitig an den Rändern des Flächenmaterials 3 vorgesehen sein, z.B. U-förmig den Rand des Flächenmaterials 3 umgreifend.

Die Halteleisten 4 weisen zwei parallele Stege auf, die zwischen sich eine Aufnahmenut 6 für die Verstärkungsstreifen 5 schaffen. Weiterhin weisen die Halteleisten 4 jeweils einen Befestigungsflügel 7 auf, so daß entweder eine Verklebung mit der Raumdecke 1 möglich ist oder die Befestigung der Halteleisten 4 mittels der in der Zeichnung angedeuteten Schrauben oder Dübeln, eingeschossener Nägel od. dgl.

Bei dem dargestellten Ausführungsbeispiel ist die gemeinsame Materialstärke des Flächenmaterials 3 und des Verstärkungsstreifens 5 so bemessen, dass diese spielfrei in die Aufnahmenut 6 passen. Bei einer größeren gemeinsamen Materialstärke kann zugunsten eines besonders festen Halts ein Klemmsitz in der Aufnahmenut 6 bewirkt werden. Bei einer kleineren gemeinsamen Materialstärke kann ein ausreichend fester Halt durch die Reibwirkung bewirkt werden, die sich zwischen dem Verstärkungsstreifen 5 und dem Nutinneren der Aufnahmenut 6 ergibt.

Bei dem dargestellten Ausführungsbeispiel verlaufen die Aufnahmenuten 6 rechtwinklig zur Rückseite, d. h. zum Befestigungsflügel 7 der Halteleisten 4. Demgegenüber können die Aufnahmenuten 6 auch in einem anderen Winkel zum Befestigungsflügel 7 verlaufen, beispielsweise schräg zueinander gerichtet oder auch schräg auseinander gerichtet, wobei insbesondere die letztgenannte Variante die aufzunehmenden Haltekräfte erhöht und damit besonders hohe Spannkräfte für das Flächenmaterial 3 ermöglicht.

In Fig. 2 ist mit 8 eine Messebau-Profilleiste bezeichnet, die einen ersten, größeren Aufnahmeraum 9 aufweist, in welchen eine Hartfaserplatte 10 eingesteckt werden kann, wobei die Hartfaserplatte 10 eine Wandfläche des Messebausystemes darstellt. Die Profilleiste 8 weist weiterhin zwei Aufnahmeräume auf, die als Schienen 11 bezeichnet sind und einen T-förmigen Querschnitt aufweisen. In einer der beiden Schienen 11 ist ein Kulissenstein verschiebbar gelagert, der als Schlitten 12 bezeichnet ist. Der Schlitten 12 weist ein Gewinde auf zur Aufnahme einer Schraube 14, wobei über die Länge der Profilleiste 8 mehrere derartiger Schlitten 12 und Schrauben 14 vorgesehen sind. Mit Hilfe der Schrauben 14 ist eine Halteleiste 4 an der Messebau-Profilleiste 8 befestigt. Die Halteleiste 4 weist dabei an ihrem Befestigungsflügel 7 in einem vorgegebenen Abstand Bohrungen 15 auf, durch welche sich die Schrauben 14 erstrecken. Die Anordnung der Bohrungen 15 kann dabei längs der Halteleiste 4 in beliebigen Abständen vorgesehen sein, da die Schlitten 12 in den Schienen 11 verschiebbar sind und insofern eine einfache Anpassung erfolgen kann. Das Maß des Abstandes der Bohrungen 15 von der Außenkante der Halteleiste 4 ist hingegen vorzugsweise so gewählt, dass die Halteleiste 4 bündig mit der dem Aufnahmeraum 9 gegenüberliegenden Kante der Profilleiste 8 abschließt, wie dies aus Fig. 2 ersichtlich ist.

Bei dem dargestellten Ausführungsbeispiel der Profilleiste 8 handelt es sich um ein fiktives Messebauprofil, welches einen zweiten, kleineren Aufnahmeraum 16 an der dem Aufnahmeraum 9 gegenüberliegenden Kante aufweist, wobei dieser zweite Aufnahmeraum 16 zur Aufnahme ebenfalls von Hartfaserplatten dienen kann oder zum anderweitigen Anschluß weiterer Messebauprofile. Wenn der zweite Aufnahmeraum 16 größer als bei dem dargestellten Ausführugnsbeispiel ausgebildet ist, kann vorgesehen sein, die Schienen 11 weiter zum ersten größeren Aufnahmeraum 9 hin versetzt anzuordnen oder es kann vorgesehen sein, derartige Schienen 11 in die Seitenwandung der Aufnahmeräume 9 und/oder 16 einzubringen.

Bei dem in Fig. 2 dargestellten Ausführungsbeispiel kann die Halteleiste 4 zur Befestigung einer Spannfläche dienen, welche sich über mehrere Hartfaserplatten 10 hinweg erstreckt, so dass das durch das Messebau-System vorgegebene Rastermaß, bei dem in bestimmten Abständen jeweils Profilleisten 8 angeordnet sind, durch die Spannfläche verdeckt werden kann.

## Patentansprüche

1. Wand- oder Decken-Spannfläche (2),
mit einem dehnbaren Flächenmaterial (3), wie einer Textilbahn,
und mit wenigstens einem, an einem Rand des Flächenmaterials (3) angeordneten, ebenfalls dehnbaren Verstärkungsstreifen (5), wie einem Weichkeder,
und mit wenigstens einer Halteleiste (4), die eine Aufnahmenut (5) zur Aufnahme des Verstärkungsstreifens aufweist, wobei die Aufnahmenut (6) derart ausgerichtet ist,
daß das Flächenmaterial(3) von der Ebene aus, in welcher es aufgespannt ist, gegenüber dem Verstärkungsstreifen (5) abgewinkelt ist.

2. Wand- oder Decken-Spannfläche nach Anspruch 1, **dadurch gekennzeichnet, daß** das Nutinnere der Aufnahmenut (6) reibfreudig ausgestaltet ist.

3. Wand- oder Decken-Spannfläche nach Anspruch 1 oder 2, **dadurch gekennzeichnet, daß** der Verstärkungsstreifen (5) reibfreudig ausgestaltet ist.

4. Wand- oder Decken-Spannfläche nach einem der vorhergehenden Ansprüche, **dadurch gekennzeichnet, daß** die Halteleiste (4) einen die Verklebung, Verschraubung oder ähnliche Festlegung der Halteleiste (4) an einem Hintergrund, wie einer Wand oder einem Rahmen ermöglichenden Befestigungsflügel (7) aufweist.

5. Wand- oder Decken-Spannfläche nach einem der vorhergehenden Ansprüche, **dadurch gekennzeichnet, daß** das Flächenmaterial (3) an zwei gegenüberliegenden Rändern Verstärkungsstreifen (5) aufweist, wobei zwei Halteleisten (4) zur Aufnahme jeweils eines Verstärkungsstreifens (5) vorgesehen sind.
